# FASCICULE DE BREVET EUROPEEN

(11) **EP 2 966 341 B1**
(45) Date de publication et mention de la délivrance du brevet: **07.03.2018**
(21) Numéro de dépôt: 15173905.9
(22) Date de dépôt: 25.06.2015
(51) Int. Cl.: F21S 8/10

(54) **CACHE D'UN MODULE OPTIQUE D'UN PHARE DE VÉHICULE AUTOMOBILE**
BLENDE EINES KFZ-SCHEINWERFERS
SCREEN OF A VEHICLE HEADLAMP

(30) Priorité: 30.06.2014 FR 1456229
(43) Date de publication de la demande: 13.01.2016
(73) Titulaire: VALEO VISION, 93012 Bobigny Cedex (FR)
(72) Inventeur: MADELAINE, Mehdi, 49630 Mazé (FR)

(56) Documents cités:
- EP-A1- 1 884 708
- EP-A1- 2 157 364
- EP-A2- 2 428 725
- AT-A4- 507 679
- DE-C1- 3 540 130
- FR-A1- 2 895 778
- FR-A1- 2 982 006
- JP-A- H06 314 503
- US-A- 1 549 987
- US-A1- 2009 168 428

## Description

L'invention a trait au domaine de l'éclairage et/ou de la signalisation, plus particulièrement de l'éclairage et/ou de la signalisation automobile. L'invention a notamment trait à un cache d'un module optique et à un module optique pour véhicule automobile.
Le document de brevet publié EP 2 428 725 A2 divulgue un module d'éclairage de projecteur automobile. Le module d'éclairage en question comprend une source lumineuse, une première surface réfléchissante, et une lentille disposée à l'avant de la deuxième surface réfléchissante. Dans ce module, une pièce principale sert de support à la lentille, à la surface réfléchissante et au cache. Cette pièce est alors fixée à un radiateur. Dans cette demande, la pièce principale permet d'assurer un positionnement relatif précis entre la lentille, la surface réfléchissante, le cache et le radiateur. En outre, une deuxième surface réfléchissante, dit cache et destinée à former une coupure dans faisceau d'éclairage réalisé par le module, est formée directement dans la pièce principale. Le positionnement du cache est donc tributaire des tolérances de fabrication de la pièce principale qui peuvent dans certaines circonstances être pénalisantes. La pièce principale est par ailleurs une pièce complexe dont la réalisation est coûteuse.
L'invention vise notamment à pallier les problèmes précités.

L'invention à pour objet un module comprenant un cache d'un module optique, notamment pour véhicule automobile, destiné à intercepter une partie des rayons lumineux renvoyés émis par une source lumineuse, comprenant une partie centrale s'étendant selon une première direction, notamment horizontale, et au moins une branche (52). Selon l'invention, la ou les branches s'étendent depuis une extrémité longitudinale de la partie centrale dans une seconde direction faisant un angle, notamment de 90°, avec la première direction. Le terme longitudinal s'entend pour dans le sens de la longueur de la partie centrale, c'est-à-dire le long de la première direction.
Ainsi, l'invention permet de réaliser facilement une pièce pour un module optique destinée à former une coupure dans le faisceau lumineux réalisé par le module. La forme de la pièce est en effet réalisable via un procédé mettant en oeuvre peu d'opérations. Par conséquent, le coût de production est fortement réduit et les tolérances de fabrication impactent peu le positionnement du cache dans le module,

Selon l'invention, le cache comprend au moins un moyen de fixation.
Avantageusement, le ou chaque moyen de fixation est un moyen d'encliquetage. Par exemple, le ou chaque moyen d'encliquetage peut être un clip. Selon l'invention, le ou chaque moyen de fixation est situé sur la ou chaque branche du cache. Cette caractéristique offre l'avantage de pouvoir éloigner le ou les moyens de fixations de la partie centrale du cache et de réserver d'autres fonctions à cette partie centrale.
Le cas échéant, la ou chaque branche comporte une ouverture en U, le clip étant formé par la partie de cette branche complémentaire du U.
Si on le souhaite, la partie complémentaire du U peut être pliée.
Selon un mode avantageux de l'invention, seule la partie centrale du cache est agencée pour intercepter au moins une partie des rayons lumineux. La partie centrale du cache présente une surface supérieure agencée pour intercepter ladite partie des rayons lumineux. La branche est dépourvue de fonction optique et en particulier de fonction d'interception desdits rayons lumineux. Selon l'invention, la partie centrale est ainsi destinée à former une coupure dans le faisceau lumineux réalisé par le module.
Par exemple, la partie centrale peut comporter un bord avant dont le profil comprend un ressaut (512), notamment oblique ou vertical. Dans ce cas, la partie centrale permet de réaliser une coupure de type code dans le faisceau lumineux, pour éviter d'éblouir d'autres usagers de la route.
Si on le souhaite, la partie centrale présente une forme hexagonale, le ou chaque côté de l'hexagone bordant le côté formant le bord avant joint le bord de l'hexagone formant l'extrémité longitudinale de la partie centrale à partir de laquelle s'étend la ou chaque branche. La forme de la partie centrale est ainsi particulièrement simple à produire.

Avantageusement, la partie centrale comporte un muret s'étendant depuis le bord avant en dessous de la partie centrale. En effet, d'autres rayons lumineux émis par la source lumineuse peuvent se propager dans le module en passant sous le cache. De tels rayons présentent alors une trajectoire non désirée et sont susceptibles d'éblouir d'autres usagers de la route. Cette caractéristique offre l'avantage de pouvoir intercepter ces rayons et donc de garantir le confort et la sécurité de ces autres usagers.

De préférence, le ressaut s'étend transversalement à la première direction sur toute la largeur de la partie centrale. Dans ce cas, la partie centrale comporte un bord arrière dont le profil est identique au bord avant. En variante, la partie centrale peut être conformée de sorte à ce que le ressaut s'étend uniquement sur une partie de la largeur de la partie centrale. Dans ce cas, le bord arrière peut être dépourvu de ressaut.

Avantageusement, la partie centrale présente une surface supérieure réfléchissante. Il est ainsi possible d'obtenir un effet de type plieuse par lequel les rayons interceptés sont « repliés » par le cache vers la route, de façon à augmenter l'intensité lumineuse du faisceau lumineux réalisé par le module toute en évitant d'éblouir d'autres usagers de la route.

Selon un mode avantageux de l'invention, la partie centrale présente au moins un moyen détrompeur, situé de préférence à l'une de ses extrémités longitudinales. Ce moyen détrompeur permet en particulier de déterminer le sens de montage du cache dans le module et ainsi d'éviter de monter ce cache dans le module de façon erronée.

Avantageusement encore, la partie centrale présente au moins deux moyens détrompeurs, chacun situé à l'une ou l'autre de ses extrémités longitudinales.

Par exemple, chaque moyen détrompeur peut être formé par un trou de la partie centrale, chaque trou présentant notamment une forme différente. L'un de ces trous peut présenter une forme circulaire, l'autre de ces trous présentant une forme oblongue.

Eventuellement, les trous peuvent être traversants. En variante, les trous peuvent être non traversants.
Dans un autre mode de réalisation de l'invention, la partie centrale présente un unique moyen détrompeur sous la forme d'un aimant.

Selon l'invention, la partie centrale comprend au moins un moyen de positionnement du cache dans le module, de préférence située à une extrémité de la partie centrale. Ce moyen de positionnement permet de s'assurer que le cache soit monté dans le module dans une position souhaitée et prédéterminée. De cette façon, seule une partie souhaitée et prédéterminée des rayons est interceptée, par exemple pour garantir la position de la coupure dans le faisceau lumineux réalisé par le module.
Par exemple, le ou chaque moyen de positionnement peut être une rainure de positionnement du cache, de préférence s'étendant transversalement à la première direction, notamment sur toute la largeur de la partie centrale.
Selon un mode avantageux de l'invention, le cache comporte au moins deux branches s'étendant chacune depuis l'une ou l'autre des extrémités longitudinales de la partie centrale au dessus de la partie centrale dans une seconde direction faisant un angle, notamment de 90°, avec la première direction.
Dans ce cas, les deux branches peuvent s'étendre sur des longueurs différentes et/ou présentent des largeurs différentes. Cette caractéristique offre l'avantage d'ajouter un autre moyen détrompeur permettant de s'assurer que le cache sera monté dans la position souhaitée.
Selon un mode avantageux de l'invention, le cache horizontal est une tôle emboutie pliée. Le procédé de fabrication du cache est dans ce cas particulièrement simple et peu couteux.
De préférence, le cache comporte une âme en acier. En variante, le cache peut comporter une âme en polymère, par exemple en polycarbonate ou en polymétacrylate de méthyle (PMMA).
Avantageusement, l'âme en acier est revêtue d'une couche d'argent. Dans ce cas, la couche d'argent permet de réaliser l'effet « plieuse ».

L'invention a également pour objet un module optique, notamment d'éclairage et/ou de signalisation, comprenant une source lumineuse apte à émettre des rayons lumineux, un élément optique de projection destiné à projeter des rayons lumineux issus de la source lumineuse sous forme d'un faisceau lumineux selon une direction principale d'émission et un cache, remarquable en ce que le cache est conforme à l'invention, le cache étant disposé entre la source lumineuse et l'élément optique.
De préférence, l'élément optique de projection présente un foyer, ce foyer étant disposé de préférence au niveau du bord avant du cache. L'élément optique de projection est une lentille. En variante, l'élément optique de projection est un réflecteur. En variante encore, l'élément optique de projection est une combinaison d'une ou plusieurs lentilles et d'un ou plusieurs réflecteurs. La direction principale d'émission est perpendiculaire à la première direction selon laquelle s'étend la partie principale du cache. Selon l'invention, le cache est destiné à former une coupure, notamment de type code, dans le faisceau lumineux projeté par l'élément optique. Selon l'invention, le module comprend en outre un réflecteur présentant un premier foyer et un second foyer, la source lumineuse étant disposée au premier foyer et le réflecteur étant agencé de sorte à ce que des rayons lumineux émis par la source lumineuse soient réfléchis par le réflecteur au deuxième foyer. Le réflecteur peut être un réflecteur de forme généralement elliptique. Selon l'invention, le module comporte en outre une pièce dont une partie de style est disposée en avant de la lentille, selon la direction principale d'émission, le réflecteur et la pièce sont venus de matière et formant un masque. On entend par partie de style une partie dont l'unique fonction est une fonction esthétique, c'est-à-dire dépourvu de rôle dans la formation du faisceau lumineux. Selon l'invention, le masque comporte au moins un moyen de solidarisation apte à coopérer avec le moyen de fixation du cache. Le cas échéant, le masque peut comporter deux moyens de solidarisation.

Si on le souhaite, les deux moyens de solidarisation sont disposés de part et d'autre du réflecteur. Par exemple, les deux moyens de solidarisation sont situés selon un axe perpendiculaire à l'axe optique.

Dans un mode de réalisation de l'invention, les deux moyens de solidarisation peuvent être de forme différente et/ou de taille différente.

Par exemple, le ou chaque moyen de solidarisation peut être une fente, notamment de forme rectangulaire.

Dans ce cas, la ou chaque fente peut être orientée dans le sens longitudinal de l'élément de module

Selon un mode de réalisation de l'invention, le masque comprend au moins deux protubérances, chacune de ces protubérances étant apte à coopérer avec l'un des trous du cache.

Si on le souhaite, chaque protubérance peut être située entre deux nervures

Le cas échéant, les nervures peuvent s'étendre dans le sens longitudinal de l'élément.

Avantageusement, les deux protubérances sont situées entre le réflecteur et le moyen de solidarisation.

Par exemple, l'élément comprend deux côtés, le premier côté présentant une surface concave, cette surface concave étant la surface réfléchissante du réflecteur et la ou chaque protubérance est située sur le même côté de l'élément que la surface concave.

Dans ce cas, les deux protubérances peuvent être situées de part et d'autre du réflecteur.

Le cas échéant, les deux protubérances sont de formes différentes et/ou de tailles différentes.

Par exemple, les deux protubérances sont des pions.

Selon un mode de réalisation, l'élément est en matière plastique. Le échéant, l'élément peut être moulé.

Alternativement ou de manière avantageuse, la source lumineuse est une puce émettrice semi-conductrice, par exemple une diode électroluminescente (LED).

D'autres caractéristiques et avantages de la présente invention seront mieux compris à l'aide de la description et des dessins parmi lesquels :
- La figure 1 est une vue avant en perspective d'un cache d'un module d'éclairage de projecteur automobile, conforme à l'invention ;
- La figure 2 est une vue en éclatée du module, conforme à l'invention.

Dans le mode de réalisation présenté sur la figure 1, le cache (50) est destiné à former un faisceau d'éclairage à coupure, conformément à la réglementation en matière d'éclairage des véhicules en vigueur dans la plupart des pays.

Le cache (50) présente une partie centrale (51) et au moins une branche (52). De préférence la cache présente deux branches (52). La partie centrale (51) s'étend dans une première direction, ici horizontalement. Les deux branches (52) s'étendent dans une deuxième direction depuis une extrémité longitudinale de la partie centrale (51) du cache. Le terme longitudinal s'entend pour dans le sens de la longueur de la partie centrale, c'est-à-dire le long de la première direction. La première direction et la seconde direction forment un angle. Selon le mode de réalisation préféré cet angle est proche de 90° voire égal à 90°. Ainsi dans le mode de réalisation représenté sur la figure 1, le cache présente un profil longitudinal en forme de U.

On peut observer à la figure 1 que la ou chaque branche (52) s'étend depuis l'une ou l'autre des extrémités longitudinales (514) de la partie centrale (51) au dessus de la partie centrale dans une seconde direction faisant un angle, notamment de 90°, avec la première direction. De préférence, les deux branches (52) s'étendent sur des longueurs différentes et/ou présentent des largeurs différentes.

Les branches (52) comprennent au moins un moyen de fixation (520) du cache. Le moyen de fixation (520) peut être élastique ou rigide, démontable ou permanent, complet ou partiel. De préférence le moyen de fixation est un moyen d'encliquetage (520). De préférence le moyen d'encliquetage (520) prend la forme d'un clip (520).

Dans le mode de réalisation représenté chaque branche (52) comprend un moyen de fixation (520). Dans un mode de réalisation alternatif non représenté, le moyen de fixation est définitif, et peut être un rivet, de la colle, ou un arbre.

Les deux branches (52) illustrées sur la figure 1 présentent chacune une ouverture en U (521). Cette ouverture peut être réalisée par découpage. Le clip est alors formé par la partie complémentaire (522) du U. Préférentiellement la partie complémentaire (522) du U est pliée.

Sur la figure 1, seule la partie centrale (51) du cache (50) est agencée pour intercepter une partie des rayons lumineux émis par une source de lumière présente dans le module optique. Préférentiellement la partie supérieure de la partie centrale est apte à intercepter les rayons lumineux. De préférence, la partie centrale (51) présente une surface supérieure réfléchissante. En outre, chaque branche (520) est dépourvue de fonction optique et en particulier de fonction d'interception des rayons lumineux.

La partie centrale (51) comporte un bord avant dont le profil longitudinal comprend un ressaut (512), notamment oblique ou vertical, pour former un faisceau d'éclairage à coupure, conformément à la réglementation en matière d'éclairage des véhicules en vigueur dans la plupart des pays. Selon un mode avantageux de l'invention, la partie centrale (51) présente une forme hexagonale, le ou chaque côté de l'hexagone bordant le côté formant le bord avant joint le bord de l'hexagone formant l'extrémité longitudinale (514) de la partie centrale à partir de laquelle s'étend la ou chaque branche (52). Dans un autre mode de réalisation la partie centrale (51) peut comporter un muret s'étendant depuis le bord avant en dessous de la partie centrale (51).

Le ressaut (512) s'étend transversalement à la première direction sur toute la largeur de la partie centrale. Dans ce cas, la partie centrale (51) comporte un bord arrière dont le profil est identique au bord avant. Il est à noter que la partie centrale peut être conformée de sorte à ce que le ressaut (512) s'étend uniquement sur une partie de la largeur de la partie centrale. Dans ce cas, le bord arrière peut être dépourvu de ressaut.

La partie centrale (51) présente au moins un moyen détrompeur (513, 515), situé de préférence à l'une de ses extrémités longitudinales (514). De préférence, la partie centrale (51) présente au moins deux moyens détrompeurs (513, 515), chacun situé à l'une ou l'autre de ses extrémités longitudinales (514). Chaque moyen détrompeur (513, 515) est formé par un trou de la partie centrale (51), chaque trou (513, 515) présentant notamment une forme différente. Selon le mode de réalisation représenté sur la figure 1 l'un de ces trous peut présenter une forme circulaire (513), l'autre de ces trous présentant une forme oblongue (515). De préférence, les trous (513, 515) sont traversants. En variante, les trous peuvent être non traversants. Selon un autre mode de réalisation de l'invention, la partie centrale (51) présente un unique moyen détrompeur sous la forme d'un aimant.

La partie centrale (51) comprend au moins un moyen de positionnement (511) du cache (50) dans le module. De préférence le ou chaque moyen de positionnement (511) est situé à une extrémité de la partie centrale (514). De préférence, le ou chaque moyen de positionnement (511) est une rainure de positionnement (511) du cache. De préférence la rainure (511) s'étend transversalement à la première direction, notamment sur toute la largeur de la partie centrale (51).

Le cache (50) est une tôle emboutie pliée. De préférence, le cache (50) comporte une âme en acier. En variante, le cache (50) peut comporter une âme en polymère, par exemple en polycarbonate ou en polymétacrylate de méthyle (PMMA). Selon un mode de réalisation préféré, l'âme en acier est revêtue d'une couche d'argent.

La figure 2 est une représentation en éclaté d'un module optique (1) conforme à l'invention. Ce module optique (1) peut être monté dans un projecteur de véhicule automobile. En l'occurrence, ce module (1) produit un faisceau d'éclairage à coupure tel que pour une fonction d'éclairage du type « code » ou encore feux de croisement.

Le module (1) comprend une source lumineuse (40) apte à émettre une des rayons lumineux, un masque inférieur (23) un élément optique de projection (30, 231) et un cache (50) conforme à l'invention.

L'élément optique (30, 231) est apte à projeter des rayons lumineux issus de la source lumineuse sous forme d'un faisceau lumineux selon une direction principale d'émission. L'élément optique de projection présente un foyer, ce foyer étant disposé de préférence au niveau du bord avant du cache. Dans un mode de réalisation préféré l'élément optique de projection est une lentille (30). De préférence la lentille est une lentille convergente (30). En variante, l'élément optique de projection est un réflecteur (231). En variante encore, l'élément optique de projection est une combinaison d'une ou plusieurs lentilles et d'un ou plusieurs réflecteurs. La direction principale d'émission est perpendiculaire à la première direction selon laquelle s'étend la partie principale du cache et à la deuxième direction selon laquelle s'étendent les branches. De préférence la lentille (30) est faite en polycarbonate (PC) ou en polyméthacrylate de méthyle (PMMA). De préférence la lentille (30) est moulée.

Le cache (50) est destiné à former une coupure, notamment de type code, dans le faisceau lumineux projeté par l'élément optique (30, 231). De préférence le cache (50) est disposé entre la source lumineuse et l'élément optique (30).

Le module optique (1) objet de l'invention comprend en outre un réflecteur (231) présentant un premier foyer et un second foyer. La source lumineuse (40) est disposée au premier foyer et le réflecteur (231) est agencé de sorte à ce que les rayons lumineux émis par la source lumineuse (40) soient réfléchis par le réflecteur au deuxième foyer. De préférence le réflecteur (231) est un réflecteur de forme généralement elliptique.

D'autre part, le module (1) comporte une pièce de style (235) dont une partie est disposée en avant de la lentille (30), selon la direction principale d'émission, le réflecteur (231) et la pièce de style sont venus de matière et forment un masque inférieur (23). De préférence le masque inférieur (23) comporte au moins un moyen de solidarisation (234) apte à coopérer avec le moyen de fixation (520) du cache (50). Dans un mode de réalisation préféré, le masque inférieur comporte deux moyens de solidarisation (234). De préférence les deux moyens de solidarisation (234) sont de part et d'autre du réflecteur (231). De préférence, les deux moyens de solidarisation (234) sont situés selon un axe perpendiculaire à l'axe optique. Dans un mode de réalisation préféré les deux moyens de solidarisation (234) sont de forme différente et/ou de taille différente. De préférence chaque moyen de solidarisation (234) est une fente. La ou chaque fente (234) est de forme rectangulaire. La ou chaque fente (234) peut être orientée dans le sens longitudinal du masque inférieur (23).

Le masque inférieur (23) comprend au moins deux protubérances, chacune de ces protubérances étant apte à coopérer avec l'un des trous du cache (513, 515). De préférence, chaque protubérance est située entre deux nervures. Les nervures peuvent s'étendre dans le sens longitudinal de du masque. Par exemple, chaque nervure part depuis la protubérance et s'étend radialement en s'écartant de celle-ci, et la protubérance peut être cylindrique ou tronconique, les nervures étant diamétralement opposées par rapport à cette protubérance. De préférence, les deux protubérances sont situées entre le réflecteur (231) et le moyen de solidarisation.

Sur la figure 2, on peut noter que le masque inférieur (23) comprend deux côtés : le premier côté présente une surface concave, cette surface concave étant la surface réfléchissante du réflecteur (231) et la ou chaque protubérance est située sur le même côté du masque (23) que la surface concave. De préférence, les deux protubérances sont situées de part et d'autre du réflecteur (231). De préférence, les deux protubérances sont de formes différentes et/ou de tailles différentes. De préférence, les deux protubérances sont des pions. Dans un mode de réalisation préféré les pions sont de forme cylindrique.

Le masque inférieur (23) est en matière plastique. De préférence le masque inférieur (23) est moulé.

La source lumineuse est une puce émettrice semi-conductrice, par exemple une diode électroluminescente (LED).

## Revendications

1. Module optique comprenant une source lumineuse (40) apte à émettre des rayons lumineux, un élément optique de projection (30) destiné à projeter des rayons lumineux issus de la source lumineuse sous forme d'un faisceau lumineux selon une direction principale d'émission et un cache (50), le cache étant disposé entre la source lumineuse et l'élément optique, dans lequel le cache (50) est destiné à former une coupure, notamment de type code, dans le faisceau lumineux projeté par l'élément optique de projection (30), le module comprenant en outre un réflecteur (231) présentant un premier foyer et un second foyer, la source lumineuse (40) étant disposée au premier foyer et le réflecteur étant agencé de sorte à ce que des rayons lumineux émis par la source lumineuse soient réfléchis par le réflecteur au deuxième foyer, le module comportant en outre une pièce de style (235) dont une partie est disposée en avant de l'élément optique de projection, selon la direction principale d'émission, le module étant **caractérisé en ce que** le réflecteur et la pièce de style sont venus de matière et forment un masque (23), le cache (50) comprenant une partie centrale (51) s'étendant selon une première direction, notamment horizontale, et au moins une branche (52), la ou les branches (52) s'étendent depuis une extrémité longitudinale (514) de la partie centrale dans une seconde direction faisant un angle avec la première direction, et dans lequel ledit cache (50) comprend au moins un moyen de fixation (520), situé sur la ou chaque branche (52) dudit cache (50), dans lequel le masque (23) comporte au moins un moyen de solidarisation (234) apte à coopérer avec ledit au moins un moyen de fixation (520) du cache (50).

2. Module optique selon la revendication précédente, dans lequel seule la partie centrale (51) du cache est agencée pour intercepter ladite partie des rayons lumineux.

3. Module lumineux selon la revendication précédente, dans lequel la partie centrale (51) comporte un bord avant dont le profil comprend un ressaut (512), notamment oblique ou vertical.

4. Module lumineux selon l'une des revendications précédentes, dans lequel la partie centrale (51) comporte un bord avant et un muret s'étendant depuis le bord avant en dessous de la partie centrale.

5. Module lumineux selon l'une quelconque des revendications précédentes, dans lequel la partie centrale (51) présente au moins un moyen détrompeur (513), situé de préférence à l'une de ses extrémités longitudinales (514).

6. Module lumineux selon la revendication précédente, dans lequel la partie centrale (51) présente au moins deux moyens détrompeurs (513), chacun situé à l'une ou l'autre de ses extrémités longitudinales (514), chaque moyen détrompeur étant formé par un trou de la partie centrale, chaque trou présentant notamment une forme différente.

7. Module optique selon la revendication précédente, dans lequel le masque comprend au moins deux protubérances, chacune de ces protubérances étant apte à coopérer avec l'un des trous du cache, les deux protubérances étant de formes différentes et/ou de tailles différentes.

8. Module lumineux selon l'une quelconque des revendications précédentes, dans lequel la partie centrale (51) comprend au moins un moyen de positionnement (511) dudit cache dans ledit module, de préférence située à une extrémité de la partie centrale (514).

9. Module lumineux selon la revendication précédente, dans lequel le moyen de positionnement est une rainure de positionnement (511) dudit cache, de préférence s'étendant transversalement à la première direction, notamment sur toute la largeur de la partie centrale (51).

10. Module lumineux selon l'une des revendications précédentes, dans lequel le cache comportant au moins deux branches (52) s'étendant chacune depuis l'une ou l'autre des extrémités longitudinales (514) de la partie centrale (51) au dessus de la partie centrale dans une seconde direction faisant un angle, notamment de 90°, avec la première direction, les deux branches s'étendant sur des longueurs différentes et/ou présentent des largeurs différentes.

11. Module lumineux selon l'une quelconque des revendications précédentes, dans lequel ledit cache (50) est une tôle emboutie pliée, par exemple formée d'une âme en acier revêtue d'une couche d'argent.

## Patentansprüche

1. Optisches Modul, welches eine Lichtquelle (40), die geeignet ist, Lichtstrahlen auszusenden, ein optisches Projektionselement (30), das dazu bestimmt ist, von der Lichtquelle in Form eines Lichtbündels abgegebene Lichtstrahlen in einer Hauptemissionsrichtung zu projizieren, und eine Blende (50) umfasst, wobei die Blende zwischen der Lichtquelle und dem optischen Element angeordnet ist, wobei die Blende (50) dazu bestimmt ist, eine Hell-Dunkel-Grenze, insbesondere vom Typ Abblendlicht, in dem von dem optischen Projektionselement (30) projizierten Lichtbündel zu bilden, wobei das Modul außerdem einen Reflektor (231) umfasst, der einen ersten Brennpunkt und einen zweiten Brennpunkt aufweist, wobei die Lichtquelle (40) im ersten Brennpunkt angeordnet ist und der Reflektor derart angeordnet ist, dass die von der Lichtquelle ausgesendeten Lichtstrahlen von dem Reflektor im zweiten Brennpunkt reflektiert werden, wobei das Modul außerdem ein Dekorteil (235) aufweist, von dem ein Teil in der Hauptemissionsrichtung vor dem optischen Projektionselement angeordnet ist, wobei das Modul **dadurch gekennzeichnet ist, dass** der Reflektor und das Dekorteil einstückig ausgebildet sind und eine Maske (23) bilden, wobei die Blende (50) einen mittleren Teil (51), der sich in einer ersten, insbesondere horizontalen Richtung erstreckt, und wenigstens einen Schenkel (52) umfasst, wobei der oder die Schenkel (52) sich von einem Längsende (514) des mittleren Teils aus in einer zweiten Richtung erstreckt bzw. erstrecken, die mit der ersten Richtung einen Winkel bildet, und wobei die Blende (50) wenigstens ein Befestigungsmittel (520) umfasst, das sich an dem oder jedem Schenkel (52) der Blende (50) befindet, wobei die Maske (23) wenigstens ein Mittel zur festen Verbindung (234) aufweist, das geeignet ist, mit dem wenigstens einen Befestigungsmittel (520) der Blende (50) zusammenzuwirken.

2. Optisches Modul nach dem vorhergehenden Anspruch, wobei nur der mittlere Teil (51) der Blende dazu eingerichtet ist, den Teil der Lichtstrahlen aufzufangen.

3. Lichtmodul nach dem vorhergehenden Anspruch, wobei der mittlere Teil (51) einen vorderen Rand aufweist, dessen Profil einen Absatz (512) aufweist, der insbesondere schräg oder vertikal ist.

4. Lichtmodul nach einem der vorhergehenden Ansprüche, wobei der mittlere Teil (51) einen vorderen Rand und eine niedrige Wand, die sich von dem vorderen Rand aus unterhalb des mittleren Teils erstreckt, aufweist.

5. Lichtmodul nach einem der vorhergehenden Ansprüche, wobei der mittlere Teil (51) wenigstens ein Unverwechselbarkeitsmittel (513) aufweist, das sich vorzugsweise an einem seiner Längsenden (514) befindet.

6. Lichtmodul nach dem vorhergehenden Anspruch, wobei der mittlere Teil (51) wenigstens zwei Unverwechselbarkeitsmittel (513) aufweist, die sich jeweils an dem einen oder anderen seiner Längsenden (514) befinden, wobei jedes Unverwechselbarkeitsmittel von einem Loch des mittleren Teils gebildet wird, wobei jedes Loch insbesondere eine andere Form aufweist.

7. Optisches Modul nach dem vorhergehenden Anspruch, wobei die Maske wenigstens zwei Vorsprünge aufweist, wobei jeder dieser Vorsprünge geeignet ist, mit einem der Löcher der Blende zusammenzuwirken, wobei die zwei Vorsprünge unterschiedliche Formen und/oder unterschiedliche Größen aufweisen.

8. Lichtmodul nach einem der vorhergehenden Ansprüche, wobei der mittlere Teil (51) wenigstens ein Mittel zur Positionierung (511) der Blende in dem Modul umfasst, das sich vorzugsweise an einem Ende (514) des mittleren Teils befindet.

9. Lichtmodul nach dem vorhergehenden Anspruch, wobei das Mittel zur Positionierung eine Rille zur Positionierung (511) der Blende ist, die sich vorzugsweise quer zu der ersten Richtung erstreckt, insbesondere über die gesamte Länge des mittleren Teils (51).

10. Lichtmodul nach einem der vorhergehenden Ansprüche, wobei die Blende wenigstens zwei Schenkel (52) aufweist, die sich jeweils von dem einen oder dem anderen der Längsenden (514) des mittleren Teils (51) aus oberhalb des mittleren Teils in einer zweiten Richtung erstrecken, die mit der ersten Richtung einen Winkel, insbesondere von 90°, bildet, wobei sich die zwei Schenkel über unterschiedliche Längen erstrecken und/oder unterschiedliche Breiten aufweisen.

11. Lichtmodul nach einem der vorhergehenden Ansprüche, wobei die Blende (50) ein gebogenes tiefgezogenes Blech ist, das zum Beispiel von einem Kern aus Stahl gebildet wird, der mit einer Silberschicht überzogen ist.

## Claims

1. Optical module comprising a light source (40) able to emit light rays, an optical projection element (30) intended to project light rays originating from the light source in the form of a light beam in a main direction of emission and a shield (50), the shield being positioned between the light source and the optical element, wherein the shield (50) is intended to form a cutoff, in particular of low-beam type, in the light beam projected by the optical projection element (30), the module furthermore comprising a reflector (231) having a first focal point and a second focal point, the light source (40) being positioned at the first focal point and the reflector being arranged such that light rays emitted by the light source are reflected by the reflector at the second focal point, the module furthermore including a style part (235) one portion of which is positioned in front of the optical projection element in the main direction of emission, the module being **characterized in that**
the reflector and the style part are formed integrally and form a mask (23), the shield (50) comprising a central portion (51) extending in a first, in particular horizontal, direction and at least one branch (52), the branch(es) (52) extend from one longitudinal end (514) of the central portion in a second direction, forming an angle with the first direction, and wherein said shield (50) comprises at least one attachment means (520), situated on the or each branch (52) of said shield (50), wherein the mask (23) includes at least one joining means (234) able to interact with said at least one attachment means (520) of the shield (50).

2. Optical module according to the preceding claim, wherein only the central portion (51) of the shield is designed to intercept said portion of the light rays.

3. Light module according to the preceding claim, wherein the central portion (51) includes a front edge the profile of which comprises an, in particular oblique or vertical, projection (512).

4. Light module according to one of the preceding claims, wherein the central portion (51) includes a front edge and a wall extending from the front edge below the central portion.

5. Light module according to any one of the preceding claims, wherein the central portion (51) has at least one error-proofing means (513) preferably situated at one of its longitudinal ends (514).

6. Light module according to the preceding claim, wherein the central portion (51) has at least two error-proofing means (513) each situated at one or the other of its longitudinal ends (514), each error-proofing means being formed by a hole in the central portion, each hole in particular having a different shape.

7. Optical module according to the preceding claim, wherein the mask comprises at least two protrusions, each of these protrusions being able to interact with one of the holes of the shield, the two protrusions being of different shapes and/or of different sizes.

8. Light module according to any one of the preceding claims, wherein the central portion (51) comprises at least one means (511) for positioning said shield in said module, preferably situated at one end of the central portion (514).

9. Light module according to the preceding claim, wherein the positioning means is a groove (511) for positioning said shield, preferably extending transversely to the first direction, in particular over the entire width of the central portion (51).

10. Light module according to one of the preceding claims, wherein the shield includes at least two branches (52) each extending from one or the other of the longitudinal ends (514) of the central portion (51) above the central portion in a second direction forming an angle, in particular of 90°, with the first direction, the two branches extending over different lengths and/or having different widths.

11. Light module according to any one of the preceding claims, wherein said shield (50) is a bent and punched metal sheet, for example formed of a steel core coated with a layer of silver.
